# EUROPÄISCHE PATENTSCHRIFT

(11) **EP 1 495 096 B1**
(45) Veröffentlichungstag und Bekanntmachung des Hinweises auf die Patenterteilung: **30.07.2008**
(21) Anmeldenummer: 03714778.2
(22) Anmeldetag: 05.03.2003
(51) Int. Cl.: C10L 1/14, C10L 10/00

(54) **KRAFTSTOFFADDITIVGEMISCH FÜR OTTOKRAFTSTOFFE MIT SYNERGISTISCHER IVD-PERFORMANCE**
FUEL ADDITIVE MIXTURES FOR GASOLINES WITH SYNERGISTIC IVD PERFORMANCE
MELANGES D'ADDITIFS POUR ESSENCE PRESENTANT UNE PERFORMANCE SYNERGIQUE EN MATIERE DE DEPOTS SUR LES SOUPAPES D'ADMISSION (IVD)

(30) Priorität: 06.03.2002 DE 10209830
(43) Veröffentlichungstag der Anmeldung: 12.01.2005
(73) Patentinhaber: BASF SE, 67056 Ludwigshafen (DE)
(72) Erfinder: SCHWAHN, Harald, 69168 Wiesloch (DE); POSSELT, Dietmar, 69120 Heidelberg (DE)
(74) Vertreter: Reitstötter - Kinzebach
(86) Internationale Anmeldenummer: PCT/EP2003/002253
(87) Internationale Veröffentlichungsnummer: WO 2003/074637

(56) Entgegenhaltungen:
- EP-A- 0 374 461
- EP-A- 0 878 532
- WO-A-00/02978
- WO-A-01/85874
- WO-A-93/20170
- US-A- 5 006 130

## Beschreibung

Die Erfindung betrifft die Verwendung synergistisch wirkender Ottokraftstoffadditiv-Zusammensetzungen mit synergistischer Performance bei der Einlaßsystemreinhaltung zur Additivierung von Kraftstoffen für Ottomotoren.

Vergaser und Einlaßsysteme von Ottomotoren, aber auch Einspritzsysteme für die Kraftstoffdosierung werden in zunehmendem Maße durch Verunreinigungen belastet, die durch Staubteilchen aus der Luft, unverbrannte Kohlenwasserstoffreste aus dem Brennraum und die in den Vergaser geleiteten Kurbelwellengehäuse-Entlüftungsgase verursacht werden.

Diese Rückstände verschieben das Luft-Kraftstoffverhältnis im Leerlauf und im unteren Teillastbereich, so daß das Gemisch magerer, die Verbrennung unvollständiger und wiederum die Anteile unverbrannter oder teilverbrannter Kohlenwasserstoffe im Abgas größer werden und der Benzinverbrauch steigt.

Es ist bekannt, daß zur Vermeidung dieser Nachteile Kraftstoffadditive zur Reinhaltung von Ventilen und Vergaser bzw. Einspritzsystemen von Ottomotoren verwendet werden (vgl. z.B.: M. Rossenbeck in Katalysatoren, Tenside, Mineralöladditive, Hrsg. J. Falbe, U. Hasserodt, S. 223, G. Thieme Verlag, Stuttgart 1978).

Je nach Wirkungsweise aber auch dem bevorzugten Wirkort solcher Detergensadditive unterscheidet man heute zwei Generationen.

Die erste Additiv-Generation konnte nur die Bildung von Ablagerungen im Ansaugsystem verhindern, nicht aber bereits vorhandene Ablagerungen wieder entfernen, wohingegen die modernen Additive der zweiten Generation beides bewirken können (keep-clean- und clean-up-Effekt) und zwar insbesondere auch aufgrund ihrer hervorragenden Thermostabilität an Zonen höherer Temperatur, nämlich an den Einlaßventilen. Derartige Detergentien, die einer Vielzahl chemischer Substanzklassen entstammen können, wie zum Beispiel Polyalkenamine, Polyetheramine, Polybuten-Mannichbasen oder Polybutensuccinimide, gelangen im allgemeinen in Kombination mit Trägerölen und teilweise weiteren Additivkomponenten, wie z.B. Korrosionsinhibitoren und Demulgatoren, zur Anwendung. Die Trägeröle üben eine Lösungsmittel- bzw. Waschfunktion in Kombination mit den Detergentien aus. Trägeröle sind in der Regel hochsiedende, viskose, thermostabile Flüssigkeiten, welche die heiße Metalloberfläche überziehen und dadurch die Bildung bzw. Ablagerung von Verunreinigungen an der Metalloberfläche verhindern.

Derartige Formulierungen von Detergentien mit Trägerölen können prinzipiell folgendermaßen klassifiziert werden (je nach Art der (des) Trägeröle (Trägeröls):
a) mineralölbasierend (d.h. es werden nur mineralölbasierende (mineralische) Trägeröle verwendet),
b) vollsynthetisch (d.h. es werden nur synthetische Trägeröle verwendet) oder in untergeordnetem eingesetzten Maße
c) semisynthetisch (d.h. es werden Mischungen aus mineralölbasierenden und synthetischen Trägerölen verwendet).

Es ist aus dem Stand der Technik bekannt, daß die beschriebenen Additivformulierungen in Ottokraftstoffen zum Einsatz kommen. Dabei gilt allgemein, daß vollsynthetische Additivpakete etwas bessere reinhaltende Eigenschaften als mineralölbasierende besitzen.

Die EP-A-0 704 519 beschreibt Additivmischungen für Kraftstoffe, enthaltend mindestens ein Amin mit einem Kohlenwasserstoffrest mit einem mittleren Molekulargewicht von 500 bis 10 000, mindestens ein Kohlenwasserstoffpolymer mit einem mittleren Molekulargewicht von 300 bis 10 000 in hydrierter oder nicht-hydrierter Form und als Trägerölkomponente ein Gemisch aus Polyethern auf Basis von Propylenoxid und/oder Butylenoxid und Estern aus Mono- oder Polycarbonsäuren und Alkanolen oder Polyolen. In einem darin offenbarten Vergleichsbeispiel wird Ottokraftstoff mit Polyisobutenamin (Molekulargewicht etwa 1000) und einem Isotridecanol, umgesetzt mit 22 mol Butylenoxid, in Mengen von jeweils 300 ppm additiviert. Auf ein mögliches synergistisches Zusammenwirken von Trägeröl und Detergens-Additiv wird in diesem Dokument nicht verwiesen.

Die EP-A-0 548 617 beschreibt Ottokraftstoffe, welche mit einer Additivkombination aus 10 bis 5000 ppm eines stickstoffhaltigen Detergens-Additivs und 10 bis 5000 ppm eines Phenol-gestarteten Propoxylats additiviert sind. In einem einzelnen Vergleichsbeispiel wird eine Mischung aus Polyisobutylamin und einem nicht näher bezeichneten Alkohol-Butoxylat beschrieben. Ein Kraftstoff wird mit jeweils 200 ppm dieser beiden Komponenten additiviert. Auf ein möglicherweise synergistisches Zusammenwirken dieser beiden Komponenten in den angegeben Mengen findet sich kein Hinweis.

Die EP-A-0 374 461, entsprechend der US-A-5,004,478, beschreibt Ottokraftstoffe, additiviert mit einem Gemisch aus 50 bis 1000 ppm stickstoffhaltigem Detergens-Additiv und 50 bis 5000 ppm einer Trägeröl-Mischung aus a) einem Polyalkylenoxid auf Basis von Propylenoxid und/oder Butylenoxid mit einer Molmasse von mindestens 500, die mit aliphatischen oder aromatischen Mono-, Di- oder Polyalkoholen, Aminen oder Amiden oder mit Alkylphenolen als Startermolekül hergestellt wurden und b) Estern aus Monocarbonsäuren oder Polycarbonsäuren und Alkanolen oder Polyolen, wobei diese Ester eine Mindestviskosität von 2 cm²/s bei 100 °C aufweisen. Auf ein synergistisches Zusammenwirken von Detergens-Additiv und Polyether-Komponente wird in dieser Druckschrift ebenfalls nicht verwiesen.

Die EP-A-0 706 553 beschreibt Kraftstoffadditivzusammensetzungen, umfassend ein Kohlenwasserstoff-substituiertes Amin mit einem Molekulargewicht von etwa 700 bis 2000, ein Polyolefinpolymer eines C₂-C₆-Monoolefins mit einem Molekulargewicht von etwa 350 bis 2000 und ein Poly(oxyalkylen)monool mit endständiger Kohlenwasserstoffgruppe und einem durchschnittlichen Molekulargewicht von etwa 500 bis 5000, wobei die endständige Kohlenwasserstoffgruppe eine C₁-C₃₀-Hydrocarbylgruppe ist. Konkrete Beispiele für derartige Polyether-Komponenten sind Dodecylphenyl-gestartete Poly(oxy)butylene mit einem Molekulargewicht von etwa 1500, welche bevorzugt in Kombination mit einem Polyisobutenamin mit einem Molekulargewicht von 1300 verwendet werden. Alkanol-gestartete Polyether-Verbindungen und deren kombinierte Verwendung mit Detergens-Additiven werden in dieser Druckschrift nicht beschrieben.

Die EP-A-0 887 400 beschreibt Ottokraftstoffgemische, additiviert mit 50 bis 70 ppm N-haltigem Detergenz mit einem Molekulargewicht im Bereich von 700 bis 3000 und 35 bis 75 ppm Hydrocarbyl-terminiertem Poly(oxyalkylen)-monool mit einem Molekulargewicht von 500 bis 5000. Bevorzugte Hydrocarbylendgruppen sind dabei C₇-C₃₀-Alkylphenylgruppen, wie insbesondere Dodecylphenyl.

Die US 5,006,130 beschreibt Additivkombinationen mit Einlassventil-reinigender Wirkung für Ottokraftstoffe, wobei ein Additivgemisch aus (a) wenigstens 2,5 ppm eines öllöslichen aliphatischen Alkylenpolyamins mit einem Molekulargewicht von 600 - 10.000 und (b) 75 - 125 ppm einer Komponente ausgewählt unter
(i) einem Polymer eines C₂ - C₆-Monoolefins
(ii) einem Copolymer eines C₂ - C₆-Monoolefins
(iii) den entsprechenden hydrogenierten Polymeren oder Copolymeren
(iv) einem öllöslichen Poly(oxyalkylen)alkohol, Glykol oder Polyol oder einem Mono- oder Diether davon mit definierter Strukturformel und
(v) einem naphthenischen oder paraffinischen Öl mit einer Viskosität von 2 bis 15 cS bei 100 °C verwendet wird.

Aus der EP-A-0 878 532 ist eine Additivkombination zur Verringerung der Einlassventilablagerungen in Verbrennungsmotoren bekannt, welche
(i) eine Polyetheralkoholkomponente spezieller Struktur
(ii) eine Hydrocarbylphenolkomponente mit 1 bis 3 Hydrocarbylresten mit Molekulargewichten von 250 bis 6000 und gegebenenfalls
(iii) als dritte Komponente ein stickstoffhaltiges Dispergiermittel umfasst.

Die WO-A-01/85874 beschreibt Kraftstoffadditivzusammensetzungen, gekennzeichnet durch
a) wenigstens ein Detergensadditiv;
b) ein Trägerölgemisch, umfassend
   (i) wenigstens ein synthetisches Trägeröl und
   (ii) wenigstens ein mineralisches Trägeröl; und
c) gegebenenfalls weitere übliche Kraftstoffadditivkomponenten.
   Derartige Mischungen finden Verwendung als Kraftstoffadditivzusammensetzungen zur Verringerung der Einlassventilablagerungen in Verbrennungsmotoren.

Die WO-A-00/02978 beschreibt Kraftstoffzusammensetzungen für Verbrennungsmotoren, umfassend eine Hauptmenge eines flüssigen Kohlenwasserstoffkraftstoffs und einen reinigenden Anteil wenigstens eines speziellen Polypropoxylat-Additivs, welches zusätzlich mit wenigstens einem Detergensadditiv kombiniert werden kann.

Die bisher bekannten Additivpakete bedürfen jedoch einer weiteren Optimierung.

Es bestand daher die Aufgabe, Kraftstoffadditivpakete für Ottokraftstoffe bereitzustellen, welche sich durch sehr gute Reinhaltungseffekte im Einlaßsystem auszeichnen.

Es wurde nun erfindungsgemäß festgestellt, daß durch die Auswahl definierter Mischungen aus synthetischen Trägerölen und Detergensadditiven Formulierungen für Ottokraftstoffe bereitgestellt werden können, die in besonders vorteilhafter Weise synergistisch zusammenwirken und eine besonders wirksame Einlasssystem-reinigende Wirkung zeigen.

Der Gegenstand der Erfindung betrifft die Verwendung eine synergistisch wirkenden Mischung bestehend aus einer Detergensadditivkomponente (A) und einer synthetischen Trägerölkomponente (B), wobei:
i) die Detergensadditivkomponente (A) wenigstens ein Polyalkenmonoamin ist, das mit einem Hydrocarbylrest mit einem zahlenmittleren Molekulargewicht von etwa 500 bis 1300 substituiert ist, und wobei die Detergensadditivkomponente (A) in dem Kraftstoff in einem Mengenanteil von etwa 30 bis 180 Gew.-ppm enthalten ist; und
ii) die Trägerölkomponente (B) aus wenigstens einer Verbindung der folgenden allgemeinen Formel I besteht

   R-O-(A-O)ₓ-H (I)

   worin
   - R: für eine geradkettige oder verzweigte C₆-C₁₈-Alkylgruppe steht;
   - A: für eine C₃- oder C₄-Alkylengruppe steht; und
   - x: für einen ganzzahligen Wert von 5 bis 35 steht;
   wobei die Trägerölkomponente (B) in dem Kraftstoff in einem Mengenanteil von etwa 10 bis 180 Gew.-ppm enthalten ist, als Ottokraftstoffzusatz zur Renigung des Motor- Einlasssystems.

Vorzugsweise werden Kraftstoffe bereitgestellt, enthaltend Komponente (A) in einem Anteil von 50 bis 150 Gew.-ppm, insbesondere in einem Anteil von 70 bis 130 Gew.-ppm; sowie Kraftstoffe enthaltend Komponente (B) in einem Anteil von 20 bis 150 Gew.-ppm, insbesondere in einem Anteil von 60 bis 130 Gew.-ppm.

Gemäß einer weiteren bevorzugten Variante wird als Komponente (A) ein Polyisobutenamin verwendet. Vorzugsweise ist Komponente (B) eine Verbindung der Formel I, worin R für eine geradkettige oder verzweigte C₈-C₁₅-Alkylgruppe steht; worin A für Butylen steht; und/oder worin x für einen ganzzahligen Wert von 16 bis 25, insbesondere für einen ganzzahligen Wert von 20 bis 24 steht. Besonders bevorzugt verwendet man als Komponente (B) ein iso-Tridecanol-Butoxylat.

Es folgt nun eine detaillierte Beschreibung der Erfindung.

### 1. Detergensadditivkomponente (A)

Erfindungsgemäß bevorzugte Kraftstoffadditivzusammensetzungen umfassen als Detergensadditivkomponente (Komponente A) eine Detergensadditiv ausgewählt unter Polyalkenmoaminen und Mischungen davon. Beispiele für brauchbare Polyalkenamine sind Poly-C₂-C₆-alkenamine und funktionelle Derivate davon, die jeweils einen Hydrocarbylrest mit einem bevorzugten Mn von etwa 500 bis 1500, vorzugsweise etwa 600 bis 1200, insbesondere etwa 700 bis 1100 g enthalten. Geeignete Amine umfassen neben Ammoniak Mono- und Di-C₁-C₆-alkylamine, wie Mono- und Dimethylamin, Mono- und Diethylamin, Mono- und Di-n-propylamin, Mono- und Di-n-butylamin, Mono- und Di-sek-butylamin, Mono- und Di-n-pentylamin, Mono- und Di-2-pentylamin, Mono- und Di-n-hexylamin etc. Ebenfalls geeignet sind Mono- oder Dialkylamine, in denen die Alkylreste gegebenenfalls durch ein oder mehrere, nicht benachbarte Sauerstoffatome unterbrochen sind und die gegebenenfalls auch Hydroxygruppen aufweisen können. Hierzu zählen z.B. Ethanolamin, 3-Aminopropanol und 2-(2-Aminoethoxy)ethanol.

Erfindungsgemäß besonders brauchbare Polyalkenmono amine oder funktionelle Derivate davon sind insbesondere Poly-C₂-C₆-alkenamine, wie Poly-C₃-C₄-alkenamine, oder funktionelle Derivate davon, wie z.B. Verbindungen mit einem Hydrocarbylrest, hergestellt durch Polymerisation von Ethylen, Propen, 1-oder 2-Buten, i-Buten, oder Mischungen davon.

Beispiele für funktionelle Derivate obiger Additive sind Verbindungen, welche, beispielsweise im Aminteil, einen oder mehrere polare Substituenten, insbesondere Hydroxylgruppen, tragen.

Bevorzugte erfindungsgemäß einsetzbare Additive sind Polyalkenmono amine auf Basis von Polypropen oder von hochreaktivem (d.h. mit überwiegend endständigen Doppelbindungen) oder konventionellem (d.h. mit überwiegend mittenständigen Doppelbindungen) Polybuten oder Polyisobuten.

Besonders geeignete Polyisobutene sind sogenannte "hochreaktive" Polyisobutene, die sich durch einen hohen Gehalt an terminal angeordneten ethylenischen Doppelbindungen auszeichnen. Geeignete hochreaktive Polyisobutene sind beispielsweise Polyisobutene, die einen Anteil an Vinyliden-Doppelbindungen von größer 70 Mol-%, insbesondere größer 80 Mol-% und insbesondere größer 85 Mol-% aufweisen. Bevorzugt sind insbesondere Polyisobutene, die einheitliche Polymergerüste aufweisen. Einheitliche Polymergerüste weisen insbesondere solche Polyisobutene auf, die zu wenigstens 85 Gew.-%, vorzugsweise zu wenigstens 90 Gew.-% und besonders bevorzugt zu wenigstens 95 Gew.-% aus Isobuteneinheiten aufgebaut sind. Vorzugsweise weisen solche hochreaktiven Polyisobutene ein zahlenmittleres Molekulargewicht M_{N} in dem oben genannten Bereich auf. Darüber hinaus können die hochreaktiven Polyisobutene eine Polydispersität von kleiner 1,9, wie z.B. kleiner 1,5, aufweisen. Unter Polydispersität versteht man den Quotienten aus gewichtsmittlerem Molekulargewicht M_{W} geteilt durch das zahlenmittlere Molekulargewicht M_{N}.

Derartige Additive auf Basis von hochreaktivem Polyisobuten, welches aus Polyisobuten, das bis zu 20 Gew.-% n-Buten-Einheiten enthalten kann, durch Hydroformylierung und reduktive Aminierung mit Ammoniak oder Monoaminen hergestellt werden können, sind insbesondere aus der EP-A-0 244 616 oder EP-A-0 578 323 bekannt.

Geht man bei der Herstellung der Additive von Polybuten oder Polyisobuten mit überwiegend mittenständigen Doppelbindungen (meist in der beta- und gamma-Position) aus, bietet sich der Herstellweg durch Chlorierung und anschließende Aminierung oder durch Oxidation der Doppelbindung mit Luft oder Ozon zur Carbonyl- oder Carboxylverbindung und anschließende Aminierung unter reduktiven (hydrierenden) Bedingungen an. Zur Aminierung können hier die gleichen Amine wie oben für die reduktive Aminierung des hydroformylierten hochreaktiven Polyisobutens eingesetzt werden. Entsprechende Additive auf Basis von Polypropen sind insbesondere in der WO-A-94/24231 beschrieben.

Weitere bevorzugte Monoaminogruppen enthaltende Additive sind die aus Polyisobutenepoxiden durch Umsetzung mit Aminen und nachfolgende Dehydratisierung und Reduktion der Aminoalkohole erhältlichen Verbindungen, wie sie insbesondere in der DE-A 196 20 262 beschrieben sind.

Besonders brauchbare Detergensadditive des Polyalkenamin-Typs werden von der BASF AG, Ludwigshafen unter der Handelsbezeichnung Kerocom PIBA vertrieben. Diese enthalten Polyisobutenamine gelöst in aliphatischen C₁₀-C₁₄-Kohlenwasserstoffen und sind als solche in den erfindungsgemäßen Additivpaketen einsetzbar.

Die erfindungsgemäß verwendeten Kraftstoffadditivgemische können gegebenenfalls weitere, von (A) verschiedene Ottokraftstoffadditive mit Detergenswirkung oder mit Ventilsitzverschleiß-hemmender Wirkung (im folgenden bezeichnet als Detergensadditive) enthalten (was aber nicht Gegenstand der vorliegen de Erfindung ist.). Diese Detergensadditive besitzt mindestens einen hydrophoben Kohlenwasserstoffrest mit einem zahlengemittelten Molekulargewicht (M_{N}) von 85 bis 20 000 und mindestens eine polare Gruppierung ausgewählt aus:
(a) Mono- oder Polyaminogruppen mit bis zu 6 Stickstoffatomen, wobei mindestens ein Stickstoffatom basische Eigenschaften hat;
(b) Nitrogruppen, ggf. in Kombination mit Hydroxylgruppen;
(c) Hydroxylgruppen in Kombination mit Mono- oder Polyaminogruppen, wobei mindestens ein Stickstoffatom basische Eigenschaften hat;
(d) Carboxylgruppen oder deren Alkalimetall- oder Erdalkalimetallsalzen;
(e) Sulfonsäuregruppen oder deren Alkalimetall- oder Erdalkalimetallsalzen;
(f) Polyoxy-C₂- bis C₄-alkylengruppierungen, die durch Hydroxylgruppen, Mono- oder Polyaminogruppen, wobei mindestens ein Stickstoffatom basische Eigenschaften hat, oder durch Carbamatgruppen terminiert sind;
(g) Carbonsäureestergruppen;
(h) aus Bernsteinsäureanhydrid abgeleitete Gruppierungen mit Hydroxy- und/oder Amino- und/oder Amido- und/oder Imidogruppen; und
(i) durch Mannich-Umsetzung von substituierten Phenolen mit Aldehyden und Mono- oder Polyaminen erzeugte Gruppierungen;

Der hydrophobe Kohlenwasserstoffrest in den obigen Detergensadditiven, welcher für die ausreichende Löslichkeit im Kraftstoff sorgt, hat ein zahlengemitteltes Molekulargewicht (M_{N}) von 85 bis 20,000, insbesondere von 113 bis 10,000, vor allem von 300 bis 5000. Als typischer hydrophober Kohlenwasserstoffrest, insbesondere in Verbindung mit den polaren Gruppierungen (a), (c), (h) und (i), kommen der Polypropenyl-, Polybutenyl- und Polyisobutenylrest mit jeweils M_{N} = 300 bis 5000, insbesondere 500 bis 2500, vor allem 700 bis 2300, in Betracht.

Als Beispiele für obige Gruppen von Detergensadditiven seien die folgenden genannt:

Mono- oder Polyaminogruppen (a) enthaltende Additive sind vorzugsweise Polyalkenmono- oder Polyalkenpolyamine auf Basis von Polypropen oder von hochreaktivem (d.h. mit überwiegend endständigen Doppelbindungen) oder konventionellem (d.h. mit überwiegend mittenständigen Doppelbindungen) Polybuten oder Polyisobuten mit M_{N} = 300 bis 5000. Derartige Additive auf Basis von hochreaktivem Polyisobuten, welche aus dem Polyisobuten, welches bis zu 20 Gew.-% n-Buten-Einheiten enthalten kann, durch Hydroformylierung und reduktive Aminierung mit Ammoniak, Monoaminen oder Polyaminen wie Dimethylaminopropylamin, Ethylendiamin, Diethylentriamin, Triethylentetramin oder Tetraethylenpentamin hergestellt werden können, sind insbesondere aus der EP-A-244 616 bekannt. Geht man bei der Herstellung der Additive von Polybuten oder Polyisobuten mit überwiegend mittenständigen Doppelbindungen (meist in der beta-und gamma-Position) aus, bietet sich der Herstellweg durch Chlorierung und anschließende Aminierung oder durch Oxidation der Doppelbindung mit Luft oder Ozon zur Carbonyl- oder Carboxylverbindung und anschließende Aminierung unter reduktiven (hydrierenden) Bedingungen an. Zur Aminierung können hier die gleichen Amine wie oben für die reduktive Aminierung des hydroformylierten hochreaktiven Polyisobutens eingesetzt werden. Entsprechende Additive auf Basis von Polypropen sind insbesondere in der WO-A-94/24231 beschrieben.

Weitere bevorzugte Monoaminogruppen (a) enthaltende Additive sind die Hydrierungsprodukte der Umsetzungsprodukte aus Polyisobutenen mit einem mittleren Polymerisationsgrad P = 5 bis 100 mit Stickoxiden oder Gemischen aus Stickoxiden und Sauerstoff, wie sie insbesondere in WO-A-97/03946 beschrieben sind.

Weitere bevorzugte Monoaminogruppen (a) enthaltende Additive sind die aus Polyisobutenepoxiden durch Umsetzung mit Aminen und nachfolgende Dehydratisierung und Reduktion der Aminoalkohole erhältlichen Verbindungen, wie sie insbesondere in DE-A-196 20 262 beschrieben sind.

Nitrogruppen, ggf. in Kombination mit Hydroxylgruppen, (b) enthaltende Additive sind vorzugsweise Umsetzungsprodukte aus Polyisobutenen des mittleren Polymerisationsgrades P = 5 bis 100 oder 10 bis 100 mit Stickoxiden oder Gemischen aus Stickoxiden und Sauerstoff, wie sie insbesondere in WO-A-96/03367 und WO-A-96/03479 beschrieben sind. Diese Umsetzungsprodukte stellen in der Regel Mischungen aus reinen Nitropolyisobutanen (z.B. α,β-Dinitropolyisobutan) und gemischten Hydroxynitropolyisobutanen (z.B. α-Nitro-β-hydroxypolyisobutan) dar.

Hydroxylgruppen in Kombination mit Mono- oder Polyaminogruppen (c) enthaltende Additive sind insbesondere Umsetzungsprodukte von Polyisobutenepoxiden, erhältlich aus vorzugsweise überwiegend endständige Doppelbindungen aufweisendem Polyisobuten mit M_{N} = 300 bis 5000, mit Ammoniak, Mono- oder Polyaminen, wie sie insbesondere in EP-A-476 485 beschrieben sind.

Carboxylgruppen oder deren Alkalimetall- oder Erdalkalimetallsalze (d) enthaltende Additive sind vorzugsweise Copolymere von C₂-C₄₀-Olefinen mit Maleinsäureanhydrid mit einer Gesamt-Molmasse von 500 bis 20 000, deren Carboxylgruppen ganz oder teilweise zu den Alkalimetall- oder Erdalkalimetallsalzen und ein verbleibender Rest der Carboxylgruppen mit Alkoholen oder Aminen umgesetzt sind. Solche Additive sind insbesondere aus der EP-A-307 815 bekannt. Derartige Additive dienen hauptsächlich zur Verhinderung von Ventilsitzverschleiß und können, wie in der WO-A-87/01126 beschrieben, mit Vorteil in Kombination mit üblichen Kraftstoffdetergenzien wie Poly(iso)butenaminen oder Polyetheraminen eingesetzt werden.

Sulfonsäuregruppen oder deren Alkalimetall- oder Erdalkalimetallsalze (e) enthaltende Additive sind vorzugsweise Alkalimetall- oder Erdalkalimetallsalze eines Sulfobernsteinsäurealkylesters, wie er insbesondere in der EP-A-639 632 beschrieben ist. Derartige Additive dienen hauptsächlich zur Verhinderung von Ventilsitzverschleiß und können mit Vorteil in Kombination mit üblichen Kraftstoffdetergenzien wie Poly(iso)butenaminen oder Polyetheraminen eingesetzt werden.

Polyoxy-C₂-C₄-alkylengruppierungen (f) enthaltende Additive sind vorzugsweise Polyether oder Polyetheramine, welche durch Umsetzung von C₂-C₆₀-Alkanolen, C₆-C₃₀-Alkandiolen, Mono- oder Di-C₂-C₃₀-alkylaminen, C₁-C₃₀-Alkylcyclohexanolen oder C₁-C₃₀-Alkylphenolen mit 1 bis 30 mol Ethylenoxid und/oder Propylenoxid und/ oder Butylenoxid pro Hydroxylgruppe oder Aminogruppe und, im Falle der Polyetheramine, durch anschließende reduktive Aminierung mit Ammoniak, Monoaminen oder Polyaminen erhältlich sind. Derartige Produkte werden insbesondere in EP-A-310 875, EP-A-356 725, EP-A-700 985 und US-A-4 877 416 beschrieben. Im Falle von Polyethern erfüllen solche Produkte auch Trägeröleigenschaften. Typische Beispiele hierfür sind Tridecanol- oder Isotridecanolbutoxylate, Isononylphenolbutoxylate sowie Polyisobutenolbutoxylate und -propoxylate sowie die entsprechenden Umsetzungsprodukte mit Ammoniak.

Carbonsäureestergruppen (g) enthaltende Additive sind vorzugsweise Ester aus Mono-, Di- oder Tricarbonsäuren mit langkettigen Alkanolen oder Polyolen, insbesondere solche mit einer Mindestviskosität von 2 mm²/s bei 100°C, wie sie insbesondere in DE-A-38 38 918 beschrieben sind. Als Mono-, Di- oder Tricarbonsäuren können aliphatische oder aromatische Säuren eingesetzt werden, als Esteralkohole bzw.- polyole eignen sich vor allem langkettige Vertreter mit beispielsweise 6 bis 24 C-Atomen. Typische Vertreter der Ester sind Adipate, Phthalate, iso-Phthalate, Terephthalate und Trimellitate des iso-Octanols, iso-Nonanols, iso-Decanols und des iso-Tridecanols. Derartige Produkte erfüllen auch Trägeröleigenschaften.

Aus Bernsteinsäureanhydrid abgeleitete Gruppierungen mit Hydroxy- und/oder Amino- und/oder Amido- und/oder Imidogruppen (h) enthaltende Additive sind vorzugsweise entsprechende Derivate von Polyisobutenylbernsteinsäureanhydrid, welche durch Umsetzung von konventionellem oder hochreaktivem Polyisobuten mit M_{N} = 300 bis 5000 mit Maleinsäureanhydrid auf thermischen Wege oder über das chlorierte Polyisobuten erhältlich sind. Von besonderem Interesse sind hierbei Derivate mit aliphatischen Polyaminen wie Ethylendiamin, Diethylentriamin, Triethylentetramin oder Tetraethylenpentamin. Derartige Ottokraftstoffadditive sind insbesondere in US-A-4 849 572 beschrieben.

Durch Mannich-Umsetzung von substituierten Phenolen mit Aldehyden und Mono- oder Polyaminen erzeugte Gruppierungen (i) enthaltende Additive sind vorzugsweise Umsetzungsprodukte von polyisobutensubstituierten Phenolen mit Formaldehyd und Mono- oder Polyaminen wie Ethylendiamin, Diethylentriamin, Triethylentetramin, Tetraethylenpentamin oder Dimethylaminopropylamin. Die polyisobutenylsubstituierten Phenole können aus konventionellem oder hochreaktivem Polyisobuten mit M_{N} = 300 bis 5000 stammen. Derartige "Polyisobuten-Mannichbasen" sind insbesondere in der EP-A-831 141 beschrieben.

Zur genaueren Definition der einzelnen aufgeführten Ottokraftstoffadditive wird hier auf die Offenbarungen der obengenannten Schriften des Standes der Technik ausdrücklich Bezug genommen.

### 2. Trägerölkomponente (B)

Die erfindungsgemäße Trägerölkomponente (B) besteht aus wenigstens einer Verbindung der folgenden allgemeinen Formel I

R-O-(A-O)ₓ-H (I)

worin
- R: für eine geradkettige oder verzweigte C₆-C₁₈-, insbesondere eine C₈-C₁₅-Alkylgruppe steht;
- A: für eine C₃- oder C₄-Alkylengruppe steht; und
- x: für einen ganzzahligen Wert von 5 bis 35, wie z. B. 16 bis 25 oder 20 bis 24 steht.

Beispiele für geeignete Reste R sind n-Hexyl, n-Heptyl, n-Octyl, n-Nonyl, n-Decyl, n-Undecyl, n-Tridecyl, n-Tetradecyl, n-Pentadecyl und n-Hexadecyl und n-Octadecyl sowie die ein- oder mehrfach verzweigten Analoga davon, wie z. B. iso-Tridecyl, und Gemische solcher Isomere.

Beispiele für geeignete Reste A sind Propylen sowie 1- oder 2-Butylen und iso-Butylen.

Beispiele für geeignete Polyether (B) sind vorzugsweise Polyoxy-C₂-C₄-alkylengruppierungen enthaltende Verbindungen, welche durch Umsetzung von C₆-C₁₈-Alkanolen mit 5 bis 35 mol C₃-C₄-Alkylenoxid pro Hydroxylgruppe erhältlich sind. Derartige Produkte werden insbesondere in EP-A-0 310 875, EP-A-0 356 725, EP-A-0 700 985 und US-A-4,877,416 beschrieben. Typische Beispiele hierfür sind Tridecanol- oder Isotridecanolbutoxylate sowie entsprechende Isomerengemische davon

### 3. Weitere Zusätze

Weitere übliche Additive für die erfindungsgemäßen Kraftstoffe sind Korrosionsinhibitoren, beispielsweise auf Basis von zur Filmbildung neigenden Ammoniumsalzen organischer Carbonsäuren oder von heterocyclischen Aromaten bei Buntmetallkorrosionsschutz; Antioxidantien oder Stabilisatoren, beispielsweise auf Basis von Aminen wie p-Phenylendiamin, Dicyclohexylamin oder Derivaten hiervon oder von Phenolen wie 2,4-Di-tert.-butylphenol oder 3,5-Di-tert.-butyl-4 hydroxyphenylpropionsäure; Demulgatoren; Antistatikmittel; Metallocene wie Ferrocen; Methylcyclopentadienylmangantricarbonyl; Schmierfähigkeitsverbesserer (Lubricity-Additive) wie bestimmte Fettsäuren, Alkenylbernsteinsäureester, Bis(hydroxyalkyl)fettamine, Hydroxyacetamide oder Ricinusöl; sowie Farbstoffe (Marker). Gegebenenfalls werden auch Amine zur Absenkung des pH-Wertes des Kraftstoffes zugesetzt.

Die Komponenten bzw. Additive können dem Ottokraftstoff einzeln oder als vorher zubereitetes Konzentrat (Additivpaket) zusammen mit dem erfindungsgemäßen hochmolekularen Polyalken zugegeben werden.

Die genannten von (A) verschiedenen Detergensadditive mit den polaren Gruppierungen (a) bis (i) werden dem Ottokraftstoff üblicherweise in einer Menge von 10 bis 5000 Gew.-ppm, insbesondere 50 bis 1000 Gew.-ppm, zugegeben. Die sonstigen erwähnten Komponenten und Additive werden, wenn gewünscht, in hierfür üblichen Mengen zugesetzt.

### 4. Ottokraftstoffe

Die erfindungsgemäßen Additivzusammensetzungen sind in allen herkömmlichen Ottokraftstoffen, wie sie beispielsweise in Ullmann's Encyclopedia of Industrial Chemistry , 5. Aufl. 1990, Band A16, S. 719 ff. beschrieben sind, verwendbar.

Zum Beispiel ist die Verwendung in einem Ottokraftstoff mit einem Aromatengehalt von maximal 42 Vol.-% und einem Schwefelgehalt von maximal 150 Gew.-ppm möglich.

Der Aromatengehalt des Ottokraftstoffes beträgt beispielsweise 30 bis 42 Vol.-%, insbesondere 32 bis 40 Vol.-%.

Der Schwefelgehalt des Ottokraftstoffes beträgt beispielsweise 5 bis 150 Gew.-ppm, insbesondere bei 10 bis 100 Gew.-ppm.

Der Ottokraftstoff weist beispielsweise einen Olefingehalt von 6 bis 21 Vol.-%, insbesondere bei 7 bis 18 Vol.-% auf.

Der Ottokraftstoff kann beispielsweise einen Benzolgehalt von 0,5 bis 1,0 Vol.-%, insbesondere bei 0,6 bis 0,9 Vol.-% aufweisen.

Der Ottokraftstoff weist beispielsweise einen Sauerstoffgehalt von 1,0 bis 2,7 Gew.-%, insbesondere von 1,2 bis 2,0 Gew.-%, auf.

Insbesondere können solche Ottokraftstoffe beispielhaft genannt werden, welche gleichzeitig einen Aromatengehalt von maximal 38 Vol.%, einen Olefingehalt von maximal 21 Vol.-%, einen Schwefelgehalt von maximal 50 Gew.-ppm, eine Benzolgehalt von maximal 1,0 Vol.-% und eine Sauerstoffgehalt von 1,0 bis 2,7 Gew.-% aufweisen.

Der Gehalt an Alkoholen und Ethern im Ottokraftstoff ist normalerweise relativ niedrig. Typische maximale Gehalte sind für Methanol 3 Vol.-%, für Ethanol 5 Vol.-%, für Isopropanol 10 Vol.-%, für tert.-Butanol 7 Vol.-%, für Isobutanol 10 Vol.-% und für Ether mit 5 oder mehr C-Atomen im Molekül 15 Vol.-%.

Der Sommer-Dampfdruck des Ottokraftstoffes beträgt üblicherweise maximal 70 kPa, insbesondere 60 kPa (jeweils bei 37°C).

Die ROZ des Ottokraftstoffes beträgt in der Regel 90 bis 100. Ein üblicher Bereich für die entsprechende MOZ liegt bei 80 bis 90.

Die genannten Spezifikationen werden nach üblichen Methoden bestimmt (DIN EN 228).

Die Erfindung wird nun anhand des folgenden Ausführungsbeispiels näher erläutert.

### Beispiel

Man stellt eine Mischung aus gleichen Teilen des Detergensadditivs (PIBA = Polyisobutenmonoamin (M_{w} = 1000)) und iso-Tridecanol, verethert mit 22 Mol Butylenoxid, her und additiviert damit einen handelsüblichen Grundkraftstoff nach DIN EN 228 in unterschiedlichen Mengen. Zum Vergleich additiviert man denselben Kraftstoff nur mit PIBA.

Mit diesen Kraftstoffen sowie mit unadditiviertem Kraftstoff führt man zur Bestimmung der Einlasssystemablagerungen einen Mercedes Benz M 102 E-Motortest durch (CEC F-05-A-93). Die Ergebnisse sind in der folgenden Tabelle zusammengefasst.

Die Versuchsergebnisse zeigen, dass die erfindungsgemäßen Additivmischungen trotz geringerem Detergensadditivgehalt eine deutlich bessere Einlasssystem-reinigende Wirkung aufweisen.

**Tabelle 1**

| Test Nr. | Additiv | Dosierung³⁾ mg/kg | Ventilablagerung (mg(Ventil) | | | | Mittelwert |
|---|---|---|---|---|---|---|---|
| | | | 1 | 2 | 3 | 4 | |
| 1 | --- | 0 | 293 | 593 | 296 | 338 | 380 |
| 2 | PIBA¹⁾ | 200 | 42 | 11 | 108 | 99 | 65 |
| 3 | PIBA¹⁾/Polyether²⁾ | 100/100 | 5 | 25 | 100 | 52 | 46 |
| 4 | PIBA¹⁾/Polyether²⁾ | 134/134 | 10 | 8 | 48 | 7 | 18 |

| | | | | | | | |
|---|---|---|---|---|---|---|---|
| ¹⁾ PIBA = Polyisobutenamin (M_{w} = 1000) ²⁾ Polyether = iso-Tridecanol, verethert mit 22 1-Butylenoxid-Einheiten ³⁾ Dosierung jeweils bezogen auf Reinsubstanz | | | | | | | |

## Patentansprüche

1. Verwendung einer synergistischen Additivkombination, bestehend aus einer synergistisch wirkenden Mischung aus einer Detergensadditivkomponente (A) und einer synthetischen Trägerölkomponente (B) als Ottokraftstoffzusatz zur Reinigung des Motor-Einlasssystems, wobei:
i) die Detergensadditivkomponente (A) wenigstens ein Polyalkenmonoamin ist, das mit einem Hydrocarbylrest mit einem zahlenmittleren Molekulargewicht von etwa 500 bis 1300 substituiert ist;
wobei die Detergensadditivkomponente (A) in dem Kraftstoff in einem Mengenanteil von etwa 30 bis 180 Gew.-ppm enthalten ist; und
ii) die Trägerölkomponente (B) aus wenigstens einer Verbindung der folgenden allgemeinen Formel I besteht
R-O-(A-O)ₓ-H (I)
worin
R für eine geradkettige oder verzweigte C₆-C₁₈-Alkylgruppe steht;
A für eine C₄-Alkylengruppe steht; und
x für einen ganzzahligen Wert von 5 bis 35 steht;
wobei die Trägerölkomponente (B) in dem Kraftstoff in einem Mengenanteil von etwa 10 bis 180 Gew.-ppm enthalten ist.

2. Verwendung nach Anspruch 1, enthaltend Komponente (A) in einem Anteil von 50 bis 150 Gew.-ppm.

3. Verwendung nach einem der vorhergehenden Ansprüche, enthaltend Komponente (A) in einem Anteil von 70 bis 130 Gew.-ppm.

4. Verwendung nach einem der vorhergehenden Ansprüche, enthaltend Komponente (B) in einem Anteil von 20 bis 150 Gew.-ppm.

5. Verwendung nach einem der vorhergehenden Ansprüche, enthaltend Komponente (B) in einem Anteil von 60 bis 130 Gew.-ppm.

6. Verwendung nach einem der vorhergehenden Ansprüche, wobei Komponente (A) ein Polyisobutenamin ist.

7. Verwendung nach einem der vorhergehenden Ansprüche, wobei Komponente (B) eine Verbindung der Formel I ist, worin R für eine geradkettige oder verzweigte C₈-C₁₅-Alkylgruppe steht.

8. Verwendung nach einem der vorhergehenden Ansprüche, wobei Komponente (B) eine Verbindung der Formel I ist, worin A für Butylen steht.

9. Verwendung nach einem der vorhergehenden Ansprüche, wobei Komponente (B) eine Verbindung der Formel I ist, worin x für einen ganzzahligen Wert von 16 bis 25 steht.

10. Verwendung nach einem der vorhergehenden Ansprüche, wobei Komponente (B) eine Verbindung der Formel I ist, worin x für einen ganzzahligen Wert von 20 bis 24 steht.

11. Verwendung nach einem der vorhergehenden Ansprüche, wobei Komponente (B) ein Tridecanol-Butoxylat ist.

## Claims

1. The use of a synergistic additive combination, consisting of a synergistic mixture of a detergent additive component (A) and a synthetic carrier oil component (B) as a gasoline fuel additive for cleaning the engine intake system,
i) the detergent additive component (A) being at least one polyalkene monoamine which is substituted by a hydrocarbyl radical having a number average molecular weight of from about 500 to 1300,
the detergent additive component (A) being present in the fuel in an amount of from about 30 to 180 ppm by weight; and
ii) the carrier oil component (B) consisting of at least one compound of the following formula I
R-O-(A-O)ₓ-H (I)
where
R is a straight-chain or branched C₆-C₁₈-alkyl group;
A is a C₄-alkylene group; and
x is an integer from 5 to 35;
the carrier oil component (B) being present in the fuel in an amount of from about 10 to 180 ppm by weight.

2. The use according to claim 1, comprising component (A) in an amount of from 50 to 150 ppm by weight.

3. The use according to either of the preceding claims, comprising component (A) in an amount of from 70 to 130 ppm by weight.

4. The use according to any of the preceding claims, comprising component (B) in an amount of from 20 to 150 ppm by weight.

5. The use according to any of the preceding claims, comprising component (B) in an amount of from 60 to 130 ppm by weight.

6. The use according to any of the preceding claims, component (A) being a polyisobutenamine.

7. The use according to any of the preceding claims, component (B) being a compound of the formula I, where R is a straight-chain or branched C₈-C₁₅-alkyl group.

8. The use according to any of the preceding claims, component (B) being a compound of the formula I, where A is butylene.

9. The use according to any of the preceding claims, component (B) being a compound of the formula I, where x is an integer from 16 to 25.

10. The use according to any of the preceding claims, component (B) being a compound of the formula I, where x is an integer from 20 to 24.

11. The use according to any of the preceding claims, component (B) being a tridecanol butoxylate.

## Revendications

1. Utilisation d'une combinaison synergique d'additifs, constituée d'un mélange à action synergique à partir d'un composant d'additif de détergent (A) et d'un composant d'huile porteuse (B) synthétique en tant qu'additif de carburant Otto pour la purification du système d'admission moteur, dans laquelle :
i) le composant d'additif de détergent (A) est au moins une polyalcènemonoamine, qui est substituée par un radical hydrocarbyle ayant un poids moléculaire moyen numérique d'environ 500 à 1300 ;
le composant d'additif de détergent (A) étant contenu dans le carburant en une proportion d'environ 30 à 180 ppm en poids ; et
ii) le composant d'huile porteuse (B) est constitué à partir d'au moins un composé de formule générale I suivante
R-O-(A-O)ₓ-H (I)
dans laquelle :
R représente un groupe alkyle en C₆-C₁₈ linéaire ou ramifié ;
A représente un groupe alkylène en C₄ ; et
x représente une valeur entière de 5 à 35 ;
le composant d'huile porteuse (B) étant contenu dans le carburant en une proportion d'environ 10 à 180 ppm en poids.

2. Utilisation selon la revendication 1, contenant le composant (A) en une part de 50 à 150 ppm en poids.

3. Utilisation selon l'une quelconque des revendications précédentes, contenant le composant (A) en une part de 70 à 130 ppm en poids.

4. Utilisation selon l'une quelconque des revendications précédentes, contenant le composant (B) en une part de 20 à 150 ppm en poids.

5. Utilisation selon l'une quelconque des revendications précédentes, contenant le composant (B) en une part de 60 à 130 ppm en poids.

6. Utilisation selon l'une quelconque des revendications précédentes, dans laquelle le composant (A) est une polyisobutèneamine.

7. Utilisation selon l'une quelconque des revendications précédentes, dans laquelle le composant (B) est un composé de formule I, dans laquelle R représente un groupe alkyle en C₈-C₁₅ linéaire ou ramifié.

8. Utilisation selon l'une quelconque des revendications précédentes, dans laquelle le composant (B) est un composé de formule I, A représentant du butylène.

9. Utilisation selon l'une quelconque des revendications précédentes, dans laquelle le composant (B) est un composé de formule I, x représentant une valeur entière de 16 à 25.

10. Utilisation selon l'une quelconque des revendications précédentes, dans laquelle le composant (B) est un composé de formule I, x représentant une valeur entière de 20 à 24.

11. Utilisation selon l'une quelconque des revendications précédentes, dans laquelle le composant (B) est un butoxylate de tridécanol.
